# EUROPÄISCHE PATENTSCHRIFT

(11) **EP 0 199 373 B1**
(45) Veröffentlichungstag und Bekanntmachung des Hinweises auf die Patenterteilung: **04.10.1989**
(21) Anmeldenummer: 86200166.6
(22) Anmeldetag: 06.02.1986
(51) Int. Cl.: B03C 3/70, B03C 3/76

(54) **Isoliereinrichtung für elektrostatischen Staubabscheider**
Insulating device for an electrostatic dust separator
Dispositif d'isolateur pour séparateur de poussière électrostatique

(30) Priorität: 27.03.1985 DE 3511059
(43) Veröffentlichungstag der Anmeldung: 29.10.1986
(73) Patentinhaber: METALLGESELLSCHAFT AG, 60015 Frankfurt (DE)
(72) Erfinder: Hartmann, Wolfgang, D-6000 Frankfurt am Main (DE)
(74) Vertreter: Rieger, Harald, Dr.

(56) Entgegenhaltungen:
- DE-B- 1 020 005
- DE-C- 897 695
- GB-A- 747 179

## Beschreibung

Die Erfindung bezieht sich auf eine Einrichtung zur isolierten Durchführung von Hochspannung durch die geerdete Gehäusewandung eines elektrostatischen Staubabscheiders in einen Raum hoher Temperatur (bis 250°C) und hohen Drucks (bis 30 bar) sowie zur Übertragung von außerhalb des Raumes erzeugten Schlagimpulsen auf das Hochspannungssystem des elektrostatischen Staubabscheiders innerhalb des Raumes.

Die Hochspannungsdurchführung bei elektrostatischen Staubabscheidern ist schon unter den üblichen Betriebsbedingungen, d. h. bei Atmosphärendruck +- 200 mbar und Temperaturen bis max. 150°C mit einer Reihe von Schwierigkeiten verbunden. So muß beispielsweise dafür gesorgt werden, daß die lsolierkörper von feuchten oder staubförmigen Ablagerungen freibleiben, damit Kriechströme über den Isolierkörper und daraus resultierende Überschläge vermieden werden. Man löst dieses Problem häufig durch Bespülung des Isolierkörpers mit einem Schutzgas, daß das Vordringen verunreinigter Gase blockiert und gleichzeitig für eine konstante Temperatur des Isolierkörpers sorgt. Hierzu sind verschiedene Vorschläge bekanntgeworden (vergl. DE-C-351 076, DE-C-463 528, DE-C-1 093 447, DE-C-2 914 241

Problematischer wird die Hochspannungsführung schon, wenn zwischen dem Inneren des elektrostatischen Staubabscheiders und der Umgebung erhebliche Druckunterschiede bestehen. Die Durchführung muß dann nicht nur isolierend und gasdicht sein, sie muß auch festigkeitsmäßig der Druckbelastung standhalten und darf - selbt bei einer Beschädigung des Isolierkörpers - keinen Gasaustritt zulassen. Auch hierfür sind schon Vorschläge gemacht worden (vergl. DE-C-550 699, DE-C-886 327, DE-U-1 830 056, DE-C-2 556 546).

Weitere Schwierigkeiten ergeben sich, wenn die Durchführung hohen Temperaturen ausgesetzt ist. In diesen Fällen sind die meisten der weichelastischen Dichtungsmittel nicht mehr einsetzbar und es müssen neben den unterschiedlichen Wärmedehnungen bei den Isolierwerkstoffen auch erhebliche Änderungen des spezifischen elektrischen Widerstandes berücksichtigt werden. So sinkt beispielsweise der Widerstand eines üblichen keramischen Isolierwerkstoffs von 10¹⁴ Ohm/cm auf 10⁸ Ohm/cm und bei einem Spezial-Isolierwerkstoff von 1018 Ohm/cm auf 10¹¹ Ohm/cm, wenn die Temperatur von 20° C auf 200° C steigt. Es müssen dementsprechend größere Isolatoren eingesetzt werden, woraus weitere Probleme bei der konstruktiven Gestaltung und der Herstellung resultieren.

Hinzu kommt, daß die Betriebsspannung bei der elektrostatischen Gasentstaubung bei höheren Drücken und höheren Temperaturen wesentlich höher gewählt werden kann, so daß allein schon die Teilaufgabe "Isolierung" schwieriger zu lösen ist.

Schließlich wird die Gestaltung der Hochspannungsdurchführung auch noch dadurch erschwert, daß die außerhalb des Gehäuses erzeugten Klopfschläge auf die innerhalb des Gehäuses isoliert aufgehängten Sprühelektroden übertragen werden müssen. Da die überwiegend verwendeten keramischen Isolierkörper gegen Schlagbeanspruchung besonders empfindlich sind, müssen Vorkehrungen getroffen werden, einerseits die Klopfschläge durch die Durchführungen ins Innere des Gehäuses zu übertragen, andererseits aber die Isolierkörper von einer schlagartigen mechanischen Belastung zu bewahren.

Es besteht somit die Aufgabe, eine Einrichtung zur isolierten Durchführung von Hochspannung der eingangs genannten Art so zu gestalten, daß sie alle vorgenannten Bedingungen erfüllt und eine betriebssichere Durchführung der elektrostatischen Gasentstaubung gewährleisten kann.

Diese Aufgabe wird erfindungsgemäß durch eine Einrichtung gelöst, die gekennzeichnet ist durch
a) einen zylindrischen Isolierkörper (1) mit zentraler, durchgehender Bohrung (2), der eine Öffnung (5) der Gehäusewand (4) durchsetzt und mit einem einstückig angeformten Flansch (3) innen an der Gehäusewand (4) dichtend anliegend befestigt ist,
b) eine in der durchgehenden Bohrung (2) angeordnete rohrförmige Durchführung (6) mit einem am innenliegenden Ende fest verbundenen Flansch (7), die mittels einem am außenliegenden Ende aufgeschraubten Spannelement (8) mit dem Isolierkörper (1) axial verspannt ist,
c) einen in der Durchführung (6) längsbeweglich angeordneten Stab (9), der an seinem außenliegenden Ende von einer Klopfvorrichtung beaufschlagbar ist und mit seinem innenliegenden Ende auf einem Tragelement (10) für das Hochspannungssystem aufliegt,
d) eine Spannvorrichtung (11, 12), mit abdichtendem Kompensator (13) zum Anpressen des Tragelements (10) gegen den Flansch (7) der Durchführung (6), sowie
e) Federelemente (14, 15), die
   (1) unterschiedliche Wärmedehnungen der miteinander verbundenen Teile kompensieren,
   (2) den zur Abdichtung erforderlichen Anpreßdruck aufrechterhalten und
   (3) die Übertragung der von der Klopfvorrichtung erzeugten Schlagimpulse auf den lsolierkörper (1) dämpfen.

Weitere Einzelheiten und Vorteile des Erfindungsgedankens werden anhand des in Figur 1 dargestellten Ausführungsbeispiels näher erläutert: In Figur 1 ist leicht schematisiert eine Ausführungsform der erfindungsgemäßen Durchführungseinrichtung im Vertikalschnitt dargestellt. Der aus einem keramischen Isolierwerkstoff hergestellte Isolierkörper 1 mit zentraler, durchgehender Bohrung 2, ist von unten durch eine Öffnung 5 der Gehäusewand 4 eingesetzt und mittels einstückig angeformten Flansch 3 innen an der Gehäusewand 4 dichtend anliegend befestigt. In der durchgehenden Bohrung 2 ist eine rohrförmige Durchführung 6 angeordnet, die an ihrem innenliegenden Ende mit einem Flansch 7 fest verbunden ist und mittels einem am außenliegenden Ende aufgeschraubten Spannelement 8 mit dem Isolierkörper 1 axial verspannt ist. Die Durchführung 6 ist aus mit der Hochspannungsquelle verbunden (nicht dargestellt) und stellt innen über den Flansch 7 den Hochspannungskontakt zum Tragelement 10 für das Hochspannungssystem her. Das Tragelement 10 ist mittels einer Spannvorrichtung 11, 12 fest mit dem Flansch 7 verbunden, wobei ein abdichtender Kompensator 13 unter allen Betriebszuständen für ein festes Anpressen des Tragelements 10 gegen den Flansch 7 der Durchführung 6 sorgt.

In der Durchführung 6 ist ferner ein längsbeweglich angeordneter Stab (9) vorgesehen, der an seinem außenliegenden Ende von einer Klopfvorrichtung beaufschlagbar ist und mit seinem innenliegenden Ende auf dem Tragelement 10 für das Hochspannungssystem aufliegt. Außen aufgebrachte Klopfschläge können so direkt mechanisch auf das Tragelement 10 übertragen werden. Dabei sorgen der abdichtende Kompensator sowie die Federelemente 14 und 15 dafür, daß erstens unterschiedliche Wärmedehnungen der miteinander verbundenen Teile kompensiert werden, zweitens der zur Abdichtung erforderliche Anpreßdruck aufrechterhalten wird und drittens die Übertragung der von der Klopfvorrichtung erzeugten Schlagimpulse auf den Isolierkörper 1 gedämpft wird.

## Patentansprüche

1. Einrichtung zur isolierten Durchführung von Hochspannung durch die geerdete Gehäusewandung eines elektrostatischen Staubabscheiders in einen Raum hoher Temperatur (bis 250°C) und hohen Drucke (bis 30 bar) sowie zur Übertragung von außerhalb des Raumes erzeugten Schlagimpulsen auf das Hochspannungssystem des elektrostatischen Staubabscheiders innerhalb des Raumes, gekennzeichnet durch
a) einen zylindrischen Isolierkörper (1) mit zentraler, durchgehender Bohrung (2), der eine Öffnung (5) der Gehäusewand (4) durchsetzt und mit einem einstückig angeformten Flansch (3) innen an der Gehäusewand (4) dichtend anliegend befestigt ist,
b) eine in der durchgehenden Bohrung (2) angeordnete rohrförmige Durchführung (6) mit einem am innenliegenden Ende fest verbundenen Flansch (7), die mittels einem am außenliegenden Ende aufgeschraubten Spannelement (8) mit dem Isolierkörper (1) axial verspannt ist,
c) einen in der Durchführung (6) längsbeweglich angeordneten Stab (9), der an seinem außenliegenden Ende von einer Klopfvorrichtung beaufschlagbar ist und mit seinem innenliegenden Ende auf einem Tragelement (10) für das Hochspannungssystem aufliegt,
d) eine Spannvorrichtung (11, 12), mit abdichtendem Kompensator (13) zum Anpressen des Tragelements (10) gegen den Flansch (7) _{'}der Durchführung (6), sowie
e) Federelemente (14,15), die
(1) unterschiedliche Wärmedehnungen der miteinander verbundenen Teile kompensieren,
(2) den zur Abdichtung erforderlichen Anpreßdruck aufrechterhalte und
(3) die Übertragung der von der Klopfvorrichtung erzeugten Schlagimpulse auf den Isolierkörper (1) dämpfen.

## Claims

1. Apparatus for the insulated lead-through of high voltage through the earthed housing walls of an electrostatic dust collector into a space at high temperature (up to 250°C) and under high pressure (up to 30 bar), and for the transmission of rapping blows generated outside the space to the high voltage system of the electrostatic dust collector within the space, characterised by
a) a cylindrical insulating body (1) having a central through bore (2), which body extends through an opening (5) in the housing wall (4) and is attached in sealing contact to a integrally- formed flange (3) on the inside of the housing wall (4),
b) a tubular bushing (6) arranged in the through bore (2) and having a flange (7) which is connected tightly to the inner end, which flange is axially clamped against the insulating body (1) by means of a clamping element (8) which is screwed on to the outer end,
c) a rod (9) which is arranged in the bushing (6) so as to be longitudinally movable and which can be acted on at its outer end by a rapping device, and the inner end of which rod bears on a supporting element (10) for the high voltage system,
d) a clamping device (11, 12) with a sealing compensator (13) for forcing the supporting element (10) against the flange (7) of the bushing (6), and
e) spring elements (14, 15) which
(1) compensate for differing thermal expansions of the interconnected components,
(2) maintain the contact pressure required for sealing, and
(3) dampen the transmission of the rapping blows to the insulating body (1) generated by the rapping device.

## Revendications

1. Dispositif pour faire passer de manière isolée une haute tension, à travers la paroi mise à la terre de l'enveloppe d'un séparateur électrostatique de poussières, dans une chambre à température élevée (jusqu'à 250°C) et sous une pression élevée (jusqu'à 30 bar), ainsi que pour transmettre des frappages par impulsion produits à l'extérieur de la chambre au système haute tension du séparateur électrostatique de poussières à l'intérieur de la chambre, caractérisé
a) par un corps isolant (1) cylindrique et ayant un alésage (2) traversant qui passe dans une ouverture (5) de la paroi de l'enveloppe (4) et qui est fixé à l'intérieur à la paroi de l'enveloppe (4) en s'y appliquant de manière étanche par une bride (3) d'une pièce avec le corps,
b) par une traversée (6) tubulaire, qui est disposée dans l'alésage (2) traversant, dont l'extrémité se trouvant à l'intérieur a une bride (7) reliée rigidement et qui est bloquée axialement avec le corps isolant (1) au moyen d'un élément de blocage. (8) vissé à l'extrémité se trouvant à l'extérieur,
c) par une tige (9), qui est montée mobile longitudinalement dans la traversée (6), dont l'extrémité se trouvant à l'extérieur peut être soumise à l'action d'un dispositif de percussion et dont l'extrémité se trouvant à l'intérieur s'applique à un élément de supportage (10) du système haute tension,
d) par un dispositif de blocage (11, 12) à compensateur d'étanchéité (13) pour appliquer l'élément de supportage (10) sur la bride (7) de la traversée (6), ainsi que
e) par des éléments élastiques (14, 15) qui
(1) compensent les différences de dilatation thermique entre les parties reliées entre elles,
(2) maintiennent la pression d'application nécessaire à l'étanchéité, et
(3) amortissent la transmission des frappages par impulsion produites par le dispositif de percussion au corps isolant (1).
